# FASCICULE DE BREVET EUROPEEN

(11) **EP 3 428 738 B1**
(45) Date de publication et mention de la délivrance du brevet: **16.02.2022**
(21) Numéro de dépôt: 17195976.0
(22) Date de dépôt: 11.10.2017
(51) Int. Cl.: G04B 19/247, G04B 19/02

(54) **SYSTÈME D'ENTRAÎNEMENT ET DE POSITIONNEMENT ET SAUTOIR POUR LA MISE EN OEUVRE DUDIT SYSTÈME**
ANTRIEBS- UND POSITIONIERSYSTEM, UND RASTE FÜR DIE UMSETZUNG DIESES SYSTEMS
DRIVE AND POSITIONING SYSTEM AND JUMPER FOR IMPLEMENTING SAID SYSTEM

(30) Priorité: 24.10.2016 CH 14162016
(43) Date de publication de la demande: 16.01.2019
(73) Titulaire: Manufacture et fabrique de montres et chronomètres, Ulysse Nardin Le Locle S.A., 2400 Le Locle (CH)
(72) Inventeur: VON GUNTEN, Stéphane, 2035 Corcelles (CH)
(74) Mandataire: e-Patent SA

(56) Documents cités:
- CH-A- 470 703
- CH-A- 545 500
- FR-A1- 2 066 958

## Description

### Domaine technique

La présente invention se rapporte au domaine de l'horlogerie. Elle concerne, plus particulièrement, un système d'entraînement et de positionnement, particulièrement adapté pour entraîner et positionner un mobile d'affichage, spécialement un mobile d'affichage de type sautant. Ce genre de système comprend une roue menante, une roue menée destinée à être entraînée par la roue menante, et un sautoir comprenant deux plans inclinés et un organe ressort agencé pour presser les plans inclinés contre la roue menée et la positionner angulairement. La roue menée porte en général le mobile d'affichage, bien que celui-ci puisse aussi être situé plus en aval dans la chaine cinématique.

### Etat de la technique

De manière courante, un mobile d'affichage de type sautant est lié à une roue menée, entraînée périodiquement par une roue menante. La roue menée est positionnée par un sautoir, dont les plans inclinés prennent appui entre deux dents ou branches de la roue menée. Le mobile d'affichage est donc susceptible d'occuper des positions indexées, définies par l'action du sautoir entre les dents ou branches de la roue menée. Si le sautoir permet de maintenir le mobile d'affichage dans les positions indexées, il participe également à l'entraînement de la roue menée, en terminant le pas commencé par la roue menante. En effet, celle-ci entraîne la roue menée en soulevant le sautoir et en contraignant l'organe ressort jusqu'à ce que le sommet du sautoir situé entre les plans inclinés passe entre deux dents ou branches suivantes. Sous l'action de l'organe ressort, le sautoir pousse alors la roue menée pour terminer le pas angulaire d'entraînement de la roue menée.

Le couple de maintien du mobile d'affichage généré par l'organe ressort est d'autant plus grand que le moment d'inertie du mobile d'affichage est grand. En effet, l'organe ressort doit pouvoir maintenir le mobile d'affichage en cas d'accélérations importantes, par exemple lors de chocs.

Dans certains cas, si la raideur et/ou le déplacement angulaire de l'organe ressort est trop importante, le couple prélevé sur le mouvement pour soulever le sautoir lors de la première phase de l'entraînement de la roue menée peut induire une perte d'amplitude du balancier inacceptable, voire stopper le mouvement.

Il n'est pas toujours possible de réduire la raideur et/ou le déplacement angulaire de l'organe ressort sans porter préjudice à la sécurité du positionnement du mobile d'affichage. La présente invention a pour but de proposer un système d'entraînement et de positionnement d'un mobile, notamment d'un mobile d'affichage, combinant à la fois une très bonne sécurité du positionnement et limitant les perturbations de l'organe régulateur lors du passage d'une position indexée à une autre.

Les documents CH545500 et CH470703 dévoilent des exemples de systèmes de l'art antérieur qui essayent de résoudre ce problème.

### Divulguation de l'invention

De façon plus précise, l'invention concerne un système d'entraînement et de positionnement d'un mobile d'affichage, comprenant :
- une roue menante comportant n organes d'entraînement,
- une roue menée destinée à être entraînée par les n organes d'entraînement,
- un sautoir comprenant une zone de positionnement et un organe ressort agencé pour presser ladite zone de positionnement contre la roue menée et la positionner angulairement.

Selon l'invention, le système d'entraînement et de positionnement comprend une came de synchronisation entraînée par la roue menante et un palpeur comprenant une extrémité maintenue au contact de la périphérie de la came de synchronisation et coopérant avec le sautoir, ladite came de synchronisation et ledit palpeur étant agencés de manière à exercer sur le sautoir, au moins lorsque les n organes d'entraînement coopèrent avec la roue menée, une force dont le moment par rapport à l'axe du sautoir s'oppose au moment induit par la force exercée par le ressort par rapport audit axe du sautoir.

### Brève description des dessins

D'autres détails de l'invention apparaîtront plus clairement à la lecture de la description qui suit, faite en référence au dessin annexé dans lequel les figures 1 et 2 proposent deux vues d'un système d'entraînement et de positionnement selon l'invention, dans deux positions différentes.

### Mode de réalisation de l'invention

Les figures représentent un système d'entraînement et de positionnement d'un mobile d'affichage selon l'invention. Seuls les éléments nécessaires à la compréhension de l'invention ont été représentés. Ainsi, on a une roue menante 10, destinée à être entraînée par un mouvement horloger et destinée à entraîner une roue menée 12. A titre d'exemple, cette roue menante 10 peut être une roue 24h, effectuant un tour par 24h, et comprenant un organe d'entraînement 14 agencé pour entraîner la roue menée 12, en l'espèce une roue de 31, comportant 31 dents, une fois par jour. Dans l'exemple, la roue menante 10 comprend une dent complète formant l'organe d'entraînement 14, les autres dents étant tronquées.

La roue menée 12 peut porter solidairement un disque d'affichage, non représenté. L'homme du métier peut évidemment adapter aisément le système à un affichage de quantième de type grande date avec une roue menée 12 à 10 positions pour l'indication des unités, entraînant une roue des dizaines. L'homme du métier pourra encore adapter l'enseignement de la présente description à un affichage d'une autre information.

Pour positionner angulairement la roue menée 12 et participer à son entraînement, le système selon l'invention comprend un sautoir 16. Ce dernier présente une zone de positionnement, pouvant prendre la forme de deux plans inclinés 18 et un organe ressort 20 agencé pour presser la zone de positionnement 18 contre la roue menée 12. Dans le mode de réalisation proposé, la zone de positionnement 18 est réalisée par des plans inclinés formés par une pierre 21 agencée sur un corps 22 réalisé dans un autre matériau. La zone de positionnement pourrait aussi être réalisée par un corps cylindrique ou semi-cylindrique. La pierre pourrait aussi être remplacée par une partie intégrée au sautoir (pièce d'un seul tenant).

Selon l'invention, le système d'entraînement et de positionnement comprend encore une came de synchronisation 24 entraînée par la roue menante 10 et un palpeur 26 comprenant une extrémité maintenue au contact de la périphérie de la came et coopérant avec le sautoir 16. Comme on le comprendra mieux par la suite, la came de synchronisation 24 et le palpeur 26 sont agencés de manière à exercer sur le sautoir 16, au moins lorsque l'organe d'entraînement 14 coopère avec la roue menée 12, une force dont le moment par rapport à l'axe du sautoir s'oppose au moment induit par la force exercée par le ressort, par rapport audit axe du sautoir.

Plus particulièrement au mode de réalisation illustré sur les dessins, le sautoir 16 est monté pivotant sur un axe de pivotement. Le palpeur 26 est monté solidaire (rapporté ou d'une pièce) sur l'axe de pivotement. Le palpeur 26 comprend une base 26a percée d'une ouverture pour le montage sur l'axe. De la base 26a, un levier 26b s'étend en direction de la came et son extrémité est au contact de la périphérie de la came de synchronisation 24.

Dans une variante non représentée, on pourrait également utiliser un palpeur monté sur un axe distinct, dont une première extrémité serait maintenue en appui sur la came et dont une autre extrémité exercerait un appui sur le sautoir 16.

Le levier 26b peut être rigide ou déformable élastiquement. Sur les figures, on voit que, à la jonction entre le levier 26b et la base 26a, cette dernière comporte une fente 26c prolongeant le bord du levier 26b et qui confère au levier 26b une déformabilité supplémentaire dans le plan du système. La base 26a du palpeur 26 est solidaire du corps 22 du sautoir 16. Par exemple, une goupille 28 relie ces deux pièces rigidement. Dans le cas où le palpeur 26 est déformable élastiquement, il exerce sur le sautoir 16, pour une déformation donnée, une force dont le moment par rapport à l'axe du sautoir est supérieur à celui induit par la force exercée par l'organe ressort 20 sur le sautoir 16 et selon l'axe de rotation du sautoir, afin qu'une action de la came sur le palpeur 26 entraîne un déplacement du sautoir 16 et une déformation de l'organe ressort 20.

Dans une variante avantageuse, le corps du sautoir 22, l'organe ressort 20 et le palpeur peuvent être réalisés d'une pièce, par exemple avec des techniques de gravure mononiveau ou multiniveaux.

La came de synchronisation 24 est montée coaxiale avec la roue menante 10. Bien que la solution illustrée soit préférable, on pourrait envisager, pour des questions de position ou d'encombrement du levier 26b, de disposer la came 24 sur un autre mobile, engrenant directement ou indirectement avec la roue menante 10.

La came de synchronisation 24 peut être solidaire de la roue menante 10. De préférence, elle est montée folle sur l'axe de la roue menante 10 et entraînée en rotation par celle-ci au moyen d'un doigt 30 solidaire de la roue menante 10 et qui prend place dans une rainure 32 concentrique à l'axe de la roue menante 10, ménagée dans la came 24. Grâce à cette construction, comme on le comprendra ci-après, lors du passage du sautoir 16, l'appui du palpeur 26 sur la came 24 ne gêne pas la deuxième partie du saut, sous l'action de l'organe ressort 20, la came 24 pouvant prendre de l'avance, grâce au jeu entre le doigt 30 et la rainure 32. Une construction inverse pourrait également être envisagée, dans laquelle la roue menante 10 comporte la rainure, concentrique à l'axe de la came de synchronisation. Le doigt est solidaire de la came de synchronisation et prend place dans la rainure.

Selon l'exemple, la came de synchronisation 24 définit une portion circulaire de repos 24a présentant un premier rayon, et une portion active 24b présentant un rayon plus grand que le premier rayon. De préférence, le premier rayon est dimensionné en fonction de la longueur du palpeur 26 et de la position respective, de la came 24 et du palpeur 26, de manière à ce que le sautoir 16 soit uniquement soumis à l'action de l'organe ressort 20 lorsque le palpeur 26 est au contact de la portion circulaire de repos 24a.

La portion active 24b présente un rayon variable, augmentant puis diminuant. La portion active 24b est dimensionnée de manière à ce que le sautoir 16 soit soumis à l'action combinée de l'organe ressort 20 et du palpeur 26, lorsque ce dernier est au contact d'une portion active 24b. Le rayon de la portion active est limité de manière à ce que le déplacement induit sur le sautoir 16 est inférieur à la pénétration du sautoir 16 entre les dents de la roue menée 12. En d'autres termes, le sautoir 16 reste en contact de la roue menée 12, pour la positionner et participer à son entraînement.

La came de synchronisation 24 est positionnée angulairement sur la roue menante 10, de manière à ce que le palpeur 26 soit situé au sommet de la came 24, sensiblement lorsque le bec du sautoir 16, situé entre les plans inclinés 18, passe la pointe d'une dent de la roue menée 12.

Ainsi, en fonctionnement, pendant l'essentiel du cycle d'entraînement de la roue menée 12, c'est-à-dire dans l'exemple pour une rotation d'environ 300° de la roue menante 10, le palpeur 26 est en appui sur la portion de repos 24a de la came. La roue menée 12 et le mobile d'affichage qu'elle porte sont positionnés par le sautoir 16 et son organe ressort 20 (Fig. 1).

La came 24 pivote en étant poussée par le doigt 30 qui appuie sur une première extrémité de la rainure 32. Lorsque le palpeur 26 commence à monter sur la portion active 24b de la came, il exerce sur le sautoir 16 une force dont le moment par rapport à l'axe de rotation du sautoir tend à s'opposer au moment induit par la force exercée par l'organe ressort 20, par rapport audit axe de rotation du sautoir.

La figure 2 illustre le moment du passage du sautoir 16 à l'intervalle suivant. A ce moment, le palpeur 26 est en appui sur le sommet de la portion active 24b de la came de synchronisation 24. La force appliquée sur le sautoir 16 par le palpeur 26 est maximale, ce qui, par conséquent, entraîne que la force appliquée par le sautoir 16 sur la roue menée 12, est minimale. Le couple que la roue menante 10 doit appliquer pour entraîner la rotation de la roue menée 12, est donc réduit.

Après le saut du sautoir 16, le palpeur 26 appuie sur la partie de la portion active 24b dont le rayon diminue (en prenant le sens de rotation de la came comme référence) et fait avancer la came jusqu'à ce que le doigt 30 s'appuie sur la deuxième extrémité de la rainure 32. Le palpeur 26 retombe donc très rapidement sur la portion de repos 24a, ce qui permet au sautoir 16 d'avoir toute sa force pour effectuer l'entraînement de la roue menée 12, après le saut de la dent sur le sautoir 16.

En examinant le couple de rotation prélevé par la roue menante 10 sur le mouvement, on constate que le déplacement du palpeur 26 sur la portion active 24b, induit un prélèvement de couple progressif qui intervient plus tôt dans la rotation de la roue menante 10, qu'un système de l'art antérieur avec un sautoir 16 traditionnel. Cependant, de manière très avantageuse, on constate également que le couple maximal prélevé au moment du passage du sautoir 16 sur la roue menée 12, est réduit, ce qui limite la perturbation subie par l'organe réglant du mouvement lors de ce passage.

Ainsi, grâce au système d'entraînement et de positionnement selon l'invention, le couple maximal nécessaire à l'entraînement de la roue menée 12, est réduit, sans diminuer la force de l'organe ressort 20 du sautoir 16, ce qui permet de conserver une bonne sécurité.

Si l'exemple ci-dessus se rapporte à un entraînement avec une roue 24h, entraînant une fois par jour une roue de 31, l'homme du métier pourra l'adapter avec une roue menante 10 entraînant la roue menée 12 plusieurs fois par tour et comportant, pour ce faire, n organes d'entraînement 14 (n ≥2). La came de synchronisation 24 peut alors être disposée sur un mobile entraîné par la roue menante 10, avec un rapport d'engrènement de n, c'est-à-dire que le mobile tournera n fois plus vite que la roue menante 10. La came de synchronisation 24 peut aussi être disposée coaxialement à la roue menante 10 et comporter n portions de repos et n portions actives.

## Revendications

1. Système d'entraînement et de positionnement d'un mobile d'affichage, comprenant :
- une roue menante (10) comportant n organes d'entraînement (14),
- une roue menée (12) destinée à être entraînée par les n organes d'entraînement (14),
- un sautoir (16) comprenant une zone de positionnement (18) et un organe ressort (20) agencé pour presser la zone de positionnement (18) contre la roue menée (12) et la positionner angulairement,
**caractérisé en ce qu'**il comprend une came de synchronisation (24) entraînée par la roue menante (10) et un palpeur (26) comprenant une extrémité maintenue au contact de la périphérie de la came de synchronisation (24) et coopérant avec le sautoir (16), ladite came de synchronisation (24) et ledit palpeur (26) étant agencés de manière à exercer sur le sautoir (16), au moins lorsque les n organes d'entraînement (14) coopèrent avec la roue menée (12), une force dont le moment par rapport à l'axe de rotation du sautoir s'oppose au moment induit par la force exercée par le ressort, par rapport audit axe de rotation du sautoir.

2. Système d'entraînement et de positionnement selon la revendication 1, **caractérisé en ce que** ledit palpeur (26) est solidaire du sautoir (16).

3. Système d'entraînement et de positionnement selon la revendication 2, **caractérisé en ce que** ledit sautoir (16) est monté solidaire d'un axe de pivotement et **en ce que** le palpeur (26) est solidaire dudit axe de pivotement.

4. Système d'entraînement et de positionnement selon l'une des revendications précédentes, **caractérisé en ce que** la came de synchronisation (24) est montée coaxiale avec la roue menante (10).

5. Système d'entraînement et de positionnement selon la revendication 4, **caractérisé en ce que** la came de synchronisation (24) est montée folle sur l'axe de la roue menante (10).

6. Système d'entraînement et de positionnement selon la revendication 5, **caractérisé en ce que** la came de synchronisation (24) comporte une rainure (32) concentrique à l'axe de la roue menante (10), dans laquelle prend place un doigt (30) solidaire de la roue menante (10).

7. Système d'entraînement et de positionnement selon la revendication 5, **caractérisé en ce que** la roue menante (10) comporte une rainure (32) concentrique à l'axe de la came de synchronisation (24), dans laquelle prend place un doigt (30) solidaire de la came de synchronisation (24).

8. Système d'entraînement et de positionnement selon l'une des revendications précédentes , **caractérisé en ce que** la came de synchronisation (24) définit n portions circulaires de repos présentant un premier rayon, et n portions actives présentant un rayon plus grand que le premier rayon, le sautoir (16) étant au moins soumis à l'action de l'organe ressort (20) lorsque le palpeur (26) est au contact d'une portion circulaire de repos, le sautoir (16) étant soumis à l'action combinée de l'organe ressort (20) et du palpeur (26), lorsque ce dernier est au contact d'une portion active.

9. Système d'entraînement et de positionnement selon l'une des revendications précédentes, **caractérisé en ce que** ledit palpeur (26) est rigide.

10. Système d'entraînement et de positionnement selon l'une des revendications 1 à 8, **caractérisé en ce que** ledit palpeur (26) est déformable élastiquement.

## Patentansprüche

1. Antriebs- und Positioniersystem eines Anzeigedrehteils, umfasst:
- ein Antriebsrad (10), das n Antriebsorgane (14) umfasst,
- ein getriebenes Rad (12), das dazu bestimmt ist, durch die n Antriebsorgane (14) angetrieben zu werden,
- eine Hebelfeder (16), umfassend einen Positionierbereich (18) und ein Federorgan (20), das dazu angeordnet ist, den Positionierbereich (18) gegen das getriebene Rad (12) zu drücken und ihn winklig zu positionieren,
**dadurch gekennzeichnet, dass** es einen Synchronisiernocken (24), der durch das Antriebsrad (10) angetrieben wird, und einen Taster (26), der ein Ende, das mit dem Außenrand des Synchronisiernockens (24) in Kontakt gehalten wird, umfasst und mit der Hebelfeder (16) zusammenwirkt, umfasst, wobei der Synchronisiernocken (24) und der Taster (26) so angeordnet sind, dass sie, zumindest wenn die n Antriebsorgane (14) mit dem getriebenen Rad (12) zusammenwirken, eine Kraft auf die Hebelfeder (16) ausüben, deren Moment in Bezug auf die Drehachse der Hebelfeder sich dem Moment entgegensetzt, das durch die Kraft, die durch die Feder in Bezug auf die Drehachse der Hebelfeder ausgeübt wird, erzeugt wird.

2. Antriebs- und Positioniersystem nach Anspruch 1, **dadurch gekennzeichnet, dass** der Taster (26) fest mit der Hebelfeder (16) verbunden ist.

3. Antriebs- und Positioniersystem nach Anspruch 2, **dadurch gekennzeichnet, dass** die Hebelfeder (16) fest an einer Schwenkachse montiert ist, und dass der Taster (26) fest mit der Schwenkachse verbunden ist.

4. Antriebs- und Positioniersystem nach einem der vorhergehenden Ansprüche, **dadurch gekennzeichnet, dass** der Synchronisiernocken (24) koaxial zu dem Antriebsrad (10) montiert ist.

5. Antriebs- und Positioniersystem nach Anspruch 4, **dadurch gekennzeichnet, dass** der Synchronisiernocken (24) freilaufend auf der Achse des Antriebsrads (10) montiert ist.

6. Antriebs- und Positioniersystem nach Anspruch 5, **dadurch gekennzeichnet, dass** der Synchronisiernocken (24) eine Nut (32) umfasst, die zu der Achse des Antriebsrads (10) konzentrisch ist und in der ein Finger (30) Platz findet, der fest mit dem Antriebsrad (10) verbunden ist.

7. Antriebs- und Positioniersystem nach Anspruch 5, **dadurch gekennzeichnet, dass** das Antriebsrad (10) eine Nut (32) umfasst, die zu der Achse des Synchronisiernockens (24) konzentrisch ist und in der ein Finger (30) Platz findet, der fest mit dem Synchronisiernocken (24) verbunden ist.

8. Antriebs- und Positioniersystem nach einem der vorhergehenden Ansprüche, **dadurch gekennzeichnet, dass** der Synchronisiernocken (24) n kreisförmige Ruheabschnitte, die einen ersten Radius aufweisen, und n aktive Abschnitte, die einen Radius, der größer als der erste Radius ist, aufweisen, definiert, wobei die Hebelfeder (16) mindestens der Wirkung des Federorgans (20) unterliegt, wenn sich der Taster (26) mit einem kreisförmigen Ruheabschnitt in Kontakt befindet, wobei die Hebelfeder (16) der kombinierten Wirkung des Federorgans (20) und des Tasters (26) unterliegt, wenn sich letzterer mit einem aktiven Abschnitt in Kontakt befindet.

9. Antriebs- und Positioniersystem nach einem der vorhergehenden Ansprüche, **dadurch gekennzeichnet, dass** der Taster (26) starr ist.

10. Antriebs- und Positioniersystem nach einem der Ansprüche 1 bis 8, **dadurch gekennzeichnet, dass** der Taster (26) elastisch verformbar ist.

## Claims

1. Drive and positioning system for a display disc, comprising:
- a driving wheel (10) comprising n drive members (14),
- a driven wheel (12) intended to be driven by the n drive members (14),
- a jumper (16) comprising a positioning zone (18) and a spring member (20) arranged to press the positioning zone (18) against the driven wheel (12) and to angularly position it,
**characterized in that** it comprises a synchronization cam (24) driven by the driving wheel (10) and a feeler (26) comprising one end held in contact with the periphery of the synchronization cam (24) and cooperating with the jumper (16), said synchronization cam (24) and said feeler (26) being arranged in such a way as to exert on the jumper (16), at least when the n drive members (14) cooperate with the driven wheel (12), a force of which the moment with respect to the axis of rotation of the jumper opposes the moment induced by the force exerted by the spring, with respect to said axis of rotation of the jumper.

2. Drive and positioning system according to Claim 1, **characterized in that** said feeler (26) is secured to the jumper (16).

3. Drive and positioning system according to Claim 2, **characterized in that** said jumper (16) is securedly mounted to a pivot arbor, and **in that** the feeler (26) is secured to said pivot pin.

4. Drive and positioning system according to one of the preceding claims, **characterized in that** the synchronization cam (24) is mounted coaxially with the driving wheel (10).

5. Drive and positioning system according to Claim 4, **characterized in that** the synchronization cam (24) is mounted idly on the arbor of the driving wheel (10) .

6. Drive and positioning system according to Claim 5, **characterized in that** the synchronization cam (24) comprises a groove (32) which is concentric to the axis of the driving wheel (10) and in which there is placed a finger (30) secured to the driving wheel (10) .

7. Drive and positioning system according to Claim 5, **characterized in that** the driving wheel (10) comprises a groove (32) which is concentric to the axis of the synchronization cam (24) and in which there is placed a finger (30) secured to the synchronization cam (24).

8. Drive and positioning system according to one of the preceding claims, **characterized in that** the synchronization cam (24) defines n circular rest portions having a first radius, and n active portions having a larger radius than the first radius, the jumper (16) being at least subjected to the action of the spring member (20) when the feeler (26) is in contact with a circular rest portion, the jumper (16) being subjected to the combined action of the spring member (20) and of the feeler (26) when the latter is in contact with an active portion.

9. Drive and positioning system according to one of the preceding claims, **characterized in that** said feeler (26) is rigid.

10. Drive and positioning system according to one of Claims 1 to 8, **characterized in that** said feeler (26) is elastically deformable.
